# EUROPÄISCHE PATENTSCHRIFT

(11) **EP 3 619 015 B1**
(45) Veröffentlichungstag und Bekanntmachung des Hinweises auf die Patenterteilung: **05.07.2023**
(21) Anmeldenummer: 18721788.0
(22) Anmeldetag: 02.05.2018
(51) Int. Cl.: B26D 7/06, B26D 7/01

(54) **GREIFERSYSTEM ZUM GREIFEN VON AUFZUSCHNEIDENDEN LEBENSMITTELRIEGELN, AUFSCHNEIDEVORRICHTUNG, VERFAHREN**
GRIPPER SYSTEM FOR GRIPPING BLOCKS OF A FOODSTUFF TO BE CUT, CUTTING DEVICE, AND METHOD
SYSTÈME DE PRÉHENSION SERVANT À SAISIR DES BARRES DE PRODUITS ALIMENTAIRES À COUPER, DISPOSITIF DE COUPE, PROCÉDÉ

(30) Priorität: 02.05.2017 DE 102017207340
(43) Veröffentlichungstag der Anmeldung: 11.03.2020
(73) Patentinhaber: GEA Food Solutions Germany GmbH, 35216 Biedenkopf-Wallau (DE)
(72) Erfinder: HARTMANN, Albert, 87452 Altusried (DE)
(74) Vertreter: Kutzenberger Wolff & Partner
(86) Internationale Anmeldenummer: PCT/EP2018/061217
(87) Internationale Veröffentlichungsnummer: WO 2018/202721

(56) Entgegenhaltungen:
- EP-A1- 3 095 566
- DE-A1-102011 103 864
- DE-A5-112007 000 131
- US-A- 4 644 729

## Beschreibung

### Stand der Technik

Die vorliegende Erfindung geht aus von einem Greifersystem zum Greifen von aufzuschneidenden Lebensmittelriegeln, wobei das Greifersystem mindestens zwei Greifervorrichtungen aufweist.

Derartige Vorrichtungen sind aus dem Stand der Technik bekannt und dienen insbesondere dazu Wurst-, Schinken-, Fleisch- und Käseriegel zu greifen. Die Greifersysteme sind typischerweise Teil einer Aufschneidevorrichtung, welche es ermöglicht Lebensmittelriegel aufzuschneiden. Solche Aufschneidevorrichtungen sind auch als "Slicer" oder "Hochleistungsslicer" bekannt. Prinzipiell ist es möglich mehrere Lebensmittelriegel gleichzeitig in einer Aufschneidevorrichtung anzuordnen, diese zu greifen und im Folgenden gleichzeitig aufzuschneiden.

Da die Lebensmittelriegel jedoch typischerweise (zumindest leicht) unterschiedliche Längen aufweisen, was ein Greifen mit herkömmlichen Greifersystemen unmöglich macht, wird vor dem Greifen bei aus dem Stand der Technik bekannten Verfahren ein weiterer Prozessschritt durchgeführt. Demnach werden die Lebensmittelriegel typischerweise vor oder nach dem Einlegen in die Aufschneidemaschine, aber zumindest vor dem Greifen und Aufschneiden, auf eine identische Länge gebracht (dies gilt insbesondere für vergleichsweise harte Lebensmittelriegel, aber auch für weiche Lebensmittelriegel sobald die Längenunterschiede zu groß sind). Die längeren Lebensmittelriegel werden somit auf die Länge des kürzesten Lebensmittelriegels zurechtgeschnitten, wodurch die nun gleichlangen Lebensmittelriegel im Folgenden mit aus dem Stand der Technik bekannten Greifersystemen zum anschließenden Aufschneiden in der Aufschneidevorrichtung fixiert werden können. Nachteilig bei solchen Verfahren/Systemen ist, dass mindestens ein zusätzlicher komplexer Prozessschritt (das Kürzen bzw. die Längenanpassung der Lebensmittelriegel) nötig ist, was die Kosten des Verfahrens in die Höhe treibt und die technischen Anforderungen an die Aufschneidemaschinen erhöht. Dies führt zu Preissteigerungen und/oder höheren Prozesszeiten.

Das Kürzen bzw. die Längenanpassung der Lebensmittelriegel wird dazu häufig von Hand vorgenommen. Nachteilig dabei ist, dass solche Verfahren teuer sind und eine vollständige Automatisierung, die ein paralleles Aufschneiden mehrere Lebensmittelrigel ermöglich, gar nicht oder nur technisch umständlich möglich ist. Aus der Druckschrift DE 10 2011 103 864 A1 ist eine Produktzuführung zur Beschickung einer Aufschneidemaschine bekannt, bei welcher eine Positionierung verschiedener Produktgreifer mittels einer Produktsuchfahrt erfolgt, um Produktlängendifferenzen auszugleichen.

### Offenbarung der Erfindung

Es ist eine Aufgabe der vorliegenden Erfindung, ein Greifersystem zum Greifen von aufzuschneidenden Lebensmittelriegeln umfassend mindestens zwei Greifervorrichtungen zum jeweiligen Greifen von Lebensmittelriegeln zu verbessern, um die Prozesskosten des Aufschneideprozesses zu verringern und/oder die Prozessgeschwindigkeit zu erhöhen.

Die Aufgabe der vorliegenden Erfindung wird durch einen Greifer gemäß Anspruch 1 und durch ein Verfahren gemäß Anspruch 11 gelöst.

Das erfindungsgemäße Greifersystem hat gegenüber dem Stand der Technik den Vorteil, dass mehrere (mindestens zwei) aufzuschneidende Lebensmittelriegel gleichzeitig gegriffen werden können, insbesondere um sie im Folgenden aufzuschneiden. Erfindungsgemäß ist es hierdurch möglich, dass selbst Lebensmittelriegel unterschiedlicher Länge - ohne einen zusätzlichen Schritt des Zurechtschneidens vor dem Greifen - gegriffen und fixiert werden können, wodurch sich der Greif-und Aufschneideprozess in vorteilhafter Weise automatisieren lässt, Kosten gespart werden können und die Prozessgeschwindigkeit erhöht werden kann. Hierfür ist es möglich, dass das Greifersystem mehrere Greifervorrichtungen aufweist (aber mindestens zwei), sodass mehrere Lebensmittelriegel (aber mindestens zwei Lebensmittelriegel) gleichzeitig fixierbar und aufschneidbar sind. Dafür weist mindestens eine der Greifervorrichtungen eine Längenkompensation auf, wodurch es möglich ist, dass mindestens zwei Lebensmittelriegel unterschiedlicher Länge gleichzeitig gegriffen werden können. Insbesondere nachdem die Greifervorrichtungen unter Zuhilfenahme der Längenkompensation die Lebensmittelriegel festgestellt haben ist es vorgesehen, dass die Längenkompensation durch eine Feststelleinheit festgestellt wird, wodurch es möglich ist, dass der Greifer und die Längenkompensation beim Entlasten (während des Schneidevorgangs) nicht weiter in Richtung des Lebensmittelriegels schieben/drücken und somit den erreichten Kompensationseffekt stören. Erfindungsgemäß ist es somit möglich, die Lebensmittelriegel - nach dem Greifen und insbesondere nach der Feststellung der Längenkompensation mittels der Feststelleinheit - aufzuschneiden. Dies geschieht insbesondere in vorteilhafter Weise bis der kürzeste Lebensmittelriegel vollständig aufgeschnitten ist.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist es vorgesehen, dass das Greifersystem eine Vielzahl von Greifervorrichtungen aufweist, insbesondere zwei oder drei oder vier oder zehn Greifervorrichtungen.

Hierdurch ist es gemäß einer bevorzugten Ausführungsform der vorliegenden Erfindung möglich, dass eine Vielzahl von Lebensmittelriegeln parallel und simultan gegriffen und aufgeschnitten wird.

Erfindungsgemäß ist es vorgesehen, dass die Greifervorrichtungen jeweils eine Längenkompensation und eine Feststelleinheit aufweisen, wobei die Feststelleinheiten jeweils derart ausgebildet sind, dass mithilfe der jeweiligen Feststelleinheit die jeweilige Längenkompensation der jeweiligen Greifervorrichtung feststellbar ist.

Hierdurch ist es gemäß einer bevorzugten Ausführungsform der vorliegenden Erfindung möglich, dass jede der Greifervorrichtungen des Greifersystems eine Längenkompensation und eine Feststelleinheit aufweist. Dadurch kann jede Greifervorrichtung unter Zuhilfenahme ihrer Längenkompensation und Feststelleinheit einen Lebensmittelriegel greifen, sodass dieser aufgeschnitten werden kann.

Es ist jedoch ebenso denkbar, dass das Greifersystem mindestens eine weitere Greifervorrichtung, insbesondere mehrere weitere Greifervorrichtungen, aufweist, wobei die weitere Greifervorrichtung keine Feststelleinheit und/oder keine Längenkompensation aufweist.

Gemäß einer bevorzugten Ausführungsform der vorliegenden Erfindung ist es vorgesehen, dass die Greifervorrichtungen jeweils in separaten Spuren angeordnet sind, wobei die Spuren derart ausgebildet sind, dass die Spuren mit jeweils mindestens einem Lebensmittelriegel bestückbar sind.

Hierdurch ist es gemäß einer bevorzugten Ausführungsform der vorliegenden Erfindung möglich, dass die Greifervorrichtungen in separaten Spuren angeordnet sind. Die Spuren sind in vorteilhafter Weise derart ausgeprägt, dass jede von ihnen mindestens einen Lebensmittelriegel aufnehmen kann. Dadurch ist es möglich, dass mehrere Lebensmittelriegel simultan durch das Greifersystem fixiert und/oder gegriffen werden können. Es ist denkbar, dass die Spuren nicht physisch als Teil des Greifersystems und/oder einer Aufschneidevorrichtung ausgebildet sind, sondern lediglich der Veranschaulichung der Zuordnung der jeweiligen Lebensmittelriegel zu der jeweiligen Greifervorrichtung dienen.

Gemäß einer bevorzugten Ausführungsform der vorliegenden Erfindung ist es vorgesehen, dass den Greifervorrichtungen jeweils Mittel zum Antrieb in eine Haupterstreckungsrichtung der Spuren zugeordnet sind oder wobei die Greifervorrichtungen jeweils Mittel zum Antrieb in eine Haupterstreckungsrichtung der Spuren umfassen, wobei die Greifervorrichtungen und die jeweiligen Lebensmittelriegel unter Zuhilfenahme der jeweiligen Mittel zum Antrieb aufeinander zu bewegbar sind, wobei insbesondere die Mittel zum Antrieb die jeweiligen Längenkompensationen umfassen oder wobei insbesondere die Mittel zum Antrieb die jeweiligen Längenkompensationen sind.

Hierdurch ist es gemäß einer bevorzugten Ausführungsform der vorliegenden Erfindung möglich, dass die Haupterstreckungsrichtung der Spuren jeweils mit der Haupterstreckungsrichtung der Lebensmittelriegel übereinstimmt und dass die Lebensmittelriegel und die Greifervorrichtungen durch die Mittel zum Antrieb aufeinander zu bewegt werden können. Es ist ebenso möglich, dass die Greifervorrichtungen und die Lebensmittelriegel voneinander entfernt werden können. Es ist insbesondere möglich, dass die Mittel zum Antrieb die Längenkompensationen umfassen oder dass die Mittel zum Antrieb die Längenkompensationen sind, wobei die jeweilige Längenkompensation die jeweilige Greifervorrichtung und den jeweiligen Lebensmittelriegel aufeinander zu bewegt.

Erfindungsgemäßist es vorgesehen, dass das Greifersystem mindestens ein Mittel zur Detektion und/oder Auswertung der auf die jeweilige Längenkompensation wirkenden jeweiligen Kraft aufweist, wobei ein Schwellenwert für die jeweilige Kraft festlegbar ist, wobei die Greifervorrichtungen jeweils derart ausgebildet sind, dass - im Falle der Überschreitung des Schwellenwertes durch die jeweilige Kraft -:
--- mithilfe der Greifervorrichtungen mindestens der jeweilige Lebensmittelriegel festgestellt ist und
--- die jeweilige Feststelleinheit die jeweilige Längenkompensation der jeweiligen Greifervorrichtung feststellt.

Hierdurch ist es gemäß einer bevorzugten Ausführungsform der vorliegenden Erfindung möglich, dass ein Schwellenwert für die jeweils auf die Längenkompensation wirkende jeweilige Kraft festlegbar ist. Die jeweils auf die Längenkompensation wirkende jeweilige Kraft kann durch ein Mittel zur Detektion und/oder Auswertung der auf die jeweilige Längenkompensation wirkenden jeweiligen Kraft gemessen werden (oder durch mehrere Mittel zur Detektion und/oder Auswertung der auf die jeweilige Längenkompensation wirkenden jeweiligen Kraft). Die jeweils auf die Längenkompensation wirkende jeweilige Kraft steigt insbesondere an, sobald der jeweilige Lebensmittelriegel und die jeweilige Greifervorrichtung in mechanischem Kontakt zueinanderstehen und die Bewegung der Greifervorrichtung in Richtung des Lebensmittelriegels weitergeführt wird. Dabei ist es möglich, dass ein festlegbarer (also einstellbarer) Schwellenwert für die jeweils auf die Längenkompensation wirkende jeweilige Kraft überschritten wird. Bei der Überschreitung ist es in vorteilhafter Weise möglich, dass die jeweilige Greifervorrichtung den jeweiligen Lebensmittelriegel greift bzw. feststellt (beispielsweise durch Greifer, die in den Lebensmittelriegel eingebracht werden oder auch durch einen pneumatischen Greifer oder ein anderes Greifverfahren) und dass die jeweilige Feststelleinheit die jeweilige Längenkompensation der jeweiligen Greifervorrichtung feststellt. Des Weiteren ist es möglich, dass - im Falle der Überschreitung des Schwellenwertes durch die jeweilige Kraft (bzw. im Falle der Überschreitung des Schwellenwertes für die jeweilige Kraft) - das jeweilige Mittel zum Antrieb die relative Bewegung (aufeinander zu) zwischen dem jeweiligen Lebensmittelriegel und der jeweiligen Greifervorrichtung stoppt. Somit wird der jeweilige Lebensmittelriegel nicht weiter deformiert bzw. höher belastet. Für den Fall, dass das jeweilige Mittel zum Antrieb die jeweilige Längenkompensation umfasst, ist es möglich, dass das Stoppen der relativen Bewegung (aufeinander zu) zwischen dem jeweiligen Lebensmittelriegel und der jeweiligen Greifervorrichtung unter Zuhilfenahme oder durch die Feststelleinheit geschieht.

Gemäß einer bevorzugten Ausführungsform der vorliegenden Erfindung ist es vorgesehen, dass die Längenkompensation eine mechanische Feder und/oder eine Gasdruckfeder und/oder eine pneumatische Längenkompensation aufweist, wobei insbesondere die jeweiligen Längenkompensationen der jeweiligen Greifervorrichtungen jeweils eine mechanische Feder und/oder eine Gasdruckfeder und/oder eine pneumatische Längenkompensation aufweisen.

Es ist ebenso denkbar, dass die jeweiligen Längenkompensationen der jeweiligen Greifervorrichtungen jeweils mehrere mechanische Federn und/oder mehrere Gasdruckfedern und/oder mehrere pneumatische Längenkompensationen aufweisen.

Gemäß einer bevorzugten Ausführungsform der vorliegenden Erfindung ist es vorgesehen, dass die Greifervorrichtungen an einem Zangenträger angeordnet sind.

Hierdurch ist es gemäß einer bevorzugten Ausführungsform der vorliegenden Erfindung möglich, dass die jeweils auf die Längenkompensationen wirkenden jeweiligen Kräfte an dem Zangenträger anliegen und der Zangenträger damit die Summe der auf die Längenkompensationen wirkenden jeweiligen Kräfte erfährt. Es ist dadurch in vorteilhafter Weise möglich, dass der Schwellenwert sich auf die am Zangenträger anliegende Kraft bezieht. Hierdurch ist es möglich, dass das Greifersystem mindestens ein Mittel zur Detektion und/oder Auswertung der auf die jeweilige Längenkompensation wirkenden jeweiligen Kraft aufweist, wobei ein Schwellenwert für die am Zangenträger anliegende Kraft festlegbar ist, wobei die Greifervorrichtungen jeweils derart ausgebildet sind, dass - im Falle der Überschreitung des Schwellenwertes durch die am Zangenträger anliegende Kraft-:
--- mithilfe der Greifervorrichtungen mindestens der jeweilige Lebensmittelriegel festgestellt ist und
--- die jeweilige Feststelleinheit die jeweilige Längenkompensation der jeweiligen Greifervorrichtung feststellt.

Gemäß einer bevorzugten Ausführungsform der vorliegenden Erfindung ist es vorgesehen, dass der Zangenträger eine Displayvorrichtung aufweist oder wobei dem Zangenträger eine Displayvorrichtung zugeordnet ist, wobei unter Zuhilfenahme der Displayvorrichtung der Schwellenwert einstellbar ist.

Gemäß einer bevorzugten Ausführungsform der vorliegenden Erfindung ist es vorgesehen, dass die Greifervorrichtungen jeweils mindestens eine Führung aufweisen.

Ein weiterer Gegenstrand der vorliegenden Erfindung ist eine Aufschneidevorrichtung zum Aufschneiden von Lebensmittelriegeln, wobei die Aufschneidevorrichtung mindestens eine Produktzuführung zum Zuführen der Lebensmittelriegel und ein Greifersystem gemäß einer Ausführungsform der vorliegenden Erfindung umfasst.

Die erfindungsgemäße Aufschneidevorrichtung hat gegenüber dem Stand der Technik analog alle bereits im Zusammenhang mit dem vorstehend beschriebenen erfindungsgemäßen Greifersystem erläuterten Vorteile.

Des Weiteren ist ein Gegenstand der vorliegenden Erfindung ein Verfahren zum Greifen von aufzuschneidenden Lebensmittelriegeln, wobei das Greifersystem mindestens zwei Greifervorrichtungen aufweist, dadurch gekennzeichnet, dass mindestens eine der Greifervorrichtungen eine Längenkompensation aufweist, wobei die mindestens eine Greifervorrichtungen eine Feststelleinheit aufweist, wobei die Feststelleinheit derart ausgebildet ist, dass mithilfe der Feststelleinheit die Längenkompensation feststellbar ist.

Das erfindungsgemäße Verfahren hat gegenüber dem Stand der Technik analog alle bereits im Zusammenhang mit dem vorstehend beschriebenen erfindungsgemäßen Greifersystem erläuterten Vorteile.

Gemäß einer bevorzugten Ausführungsform der vorliegenden Erfindung ist es vorgesehen, dass den Greifervorrichtungen jeweils Mittel zum Antrieb in eine Haupterstreckungsrichtung der Spuren zugeordnet sind oder wobei die Greifervorrichtungen jeweils Mittel zum Antrieb in eine Haupterstreckungsrichtung der Spuren umfassen, wobei sich die Greifervorrichtungen und die jeweiligen Lebensmittelriegel in einem ersten Schritt unter Zuhilfenahme der Mittel zum Antrieb aufeinander zubewegen, wobei insbesondere die Mittel zum Antrieb die jeweiligen Längenkompensationen umfassen oder wobei insbesondere Mittel zum Antrieb die jeweiligen Längenkompensationen sind.

Hierdurch ist es gemäß einer bevorzugten Ausführungsform der vorliegenden Erfindung möglich, dass während eines ersten Schrittes eine relative Bewegung zwischen der jeweiligen Greifervorrichtung und dem jeweiligen Lebensmittelriegel stattfindet, wobei sich die Greifervorrichtung in Richtung des Lebensmittelriegels bewegt und/oder der Lebensmittelriegel sich in Richtung der Greifervorrichtung bewegt. Es ist möglich, dass diese relativen Bewegungen insbesondere unter Zuhilfenahme von Mitteln zum Antrieb vollzogen werden, wobei es bevorzugt ist, dass die Mittel zum Antrieb jeweils eine Längenkompensation umfassen oder die Längenkompensation sind. Es ist denkbar, dass die Spuren nicht physisch als Teil des Greifersystems und/oder einer Aufschneidevorrichtung ausgebildet sind, sondern lediglich der Veranschaulichung der Zuordnung der Lebensmittelriegel und der jeweiligen Greifervorrichtung dienen.

Gemäß einer bevorzugten Ausführungsform der vorliegenden Erfindung ist es vorgesehen, dass das Greifersystem mindestens ein Mittel zur Detektion und/oder Auswertung der auf die jeweilige Längenkompensation wirkenden jeweilige Kraft aufweist, wobei ein Schwellenwert für die jeweilige Kraft festgelegt wird, wobei in einem auf den ersten Schritt folgenden zweiten Schritt - unter Zuhilfenahme des Mittels zur Detektion und/oder Auswertung der auf die jeweilige Längenkompensation wirkenden Kraft - eine Überschreitung des Schwellenwertes durch die jeweilige Kraft detektiert wird, wobei bei der Überschreitung des Schwellenwertes:
--- mithilfe der Greifervorrichtungen der jeweilige Lebensmittelriegel festgestellt ist und
--- die jeweilige Feststelleinheit die jeweilige Längenkompensation der jeweiligen Greifervorrichtung feststellt.

Hierdurch ist es gemäß einer bevorzugten Ausführungsform der vorliegenden Erfindung möglich, dass ein Schwellenwert für die jeweils auf die Längenkompensation wirkende jeweilige Kraft festlegbar ist. Die jeweils auf die Längenkompensation wirkende jeweilige Kraft kann durch ein Mittel zur Detektion und/oder Auswertung der auf die jeweilige Längenkompensation wirkenden jeweiligen Kraft gemessen werden (oder durch mehrere Mittel zur Detektion und/oder Auswertung der auf die jeweilige Längenkompensation wirkenden jeweiligen Kraft). Eine solche Messung findet bevorzugt während des gesamten Verfahrens aber zumindest während des ersten Schritts kontinuierlich oder mit festgelegter Messfrequenz statt. Es ist möglich, dass die jeweils auf die Längenkompensation wirkende jeweilige Kraft ansteigt sobald der jeweilige Lebensmittelriegel und die jeweilige Greifervorrichtung in mechanischem Kontakt zueinanderstehen und die Bewegung der Greifervorrichtung in Richtung des Lebensmittelriegels weitergeführt wird (während des ersten Schritts). Dabei ist es möglich, dass ein festlegbarer (also einstellbarer) Schwellenwert für die jeweils auf die Längenkompensation wirkende jeweilige Kraft überschritten wird. Diese Überschreitung des Schwellenwerts wird im zweiten Schritt unter Zuhilfenahme des Mittels zur Detektion und/oder Auswertung der auf die jeweilige Längenkompensation wirkenden jeweilige Kraft gemessen und festgestellt/ausgewertet. Bei der Überschreitung ist es in vorteilhafter Weise möglich, dass die jeweilige Greifervorrichtung - während des zweiten Schritts - den jeweiligen Lebensmittelriegel greift bzw. feststellt (beispielsweise durch Greifer, die in den Lebensmittelriegel eingebracht werden oder auch durch einen pneumatischen Greifer oder ein anderes Greifverfahren) und dass die jeweilige Feststelleinheit - während des zweiten Schritts - die jeweilige Längenkompensation der jeweiligen Greifervorrichtung feststellt. Des Weiteren ist es möglich, dass - im Falle der Überschreitung des Schwellenwertes durch die jeweilige Kraft (bzw. im Falle der Überschreitung des Schwellenwertes für die jeweilige Kraft) - das jeweilige Mittel zum Antrieb die relative Bewegung (aufeinander zu) zwischen dem jeweiligen Lebensmittelriegel und der jeweiligen Greifervorrichtung stoppt. Für den Fall, dass das jeweilige Mittel zum Antrieb die jeweilige Längenkompensation umfasst, ist es möglich, dass das Stoppen der relativen Bewegung (aufeinander zu) zwischen dem jeweiligen Lebensmittelriegel und der jeweiligen Greifervorrichtung unter Zuhilfenahme oder durch die Feststelleinheit geschieht.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsformen der Erfindung, welche den wesentlichen Erfindungsgedanken nicht einschränken.

### Kurze Beschreibung der Zeichnungen

- Figur 1: zeigt schematisch vier nebeneinander angeordnete Lebensmittelriegel mit unterschiedlicher Länge sowie schematische Greifervorrichtungen.
- Figur 2: zeigt schematisch ein Greifersystem zum Greifen von aufzuschneidenden Lebensmittelriegeln gemäß einer beispielhaften Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** sind schematisch vier nebeneinander angeordnete Lebensmittelriegel 6, 6', 6", 6‴ mit unterschiedlicher Länge sowie schematische Greifervorrichtungen 10, 11, 12, 13 dargestellt. Die beiden gestrichelten vertikalen Linien zeigen den Längenunterschied 30 zwischen den kürzesten Lebensmittelriegeln 6', 6‴ und dem längsten Lebensmittelriegel 6" an. Dieser Längenunterschied 30 wird in vorteilhafter Weise durch ein erfindungsgemäßes Greifersystem 1 kompensiert. Erfindungsgemäß ist es beispielsweise möglich, dass es sich bei den Lebensmittelriegeln 6, 6', 6", 6‴ um Wurst-, Schinken-, Fleisch- und/oder Käseriegel handelt. Es können jedoch auch andere Lebensmittelriegel 6, 6', 6", 6‴ mithilfe eines erfindungsgemäßen Greifersystems 1 verarbeitet werden.

In **Figur 2** ist schematisch ein Greifersystem 1 zum Greifen von aufzuschneidenden Lebensmittelriegeln 6, 6', 6", 6‴ gemäß einer beispielhaften Ausführungsform der vorliegenden Erfindung dargestellt. Die Schnittkannte 40, an der das vorgesehene spätere Aufschneiden der Lebensmittelriegel 6, 6', 6", 6‴ stattfindet, ist dargestellt. Das Greifersystem 1 umfasst in der dargestellten Ausführungsform vier Greifervorrichtungen 10, 11, 12, 13. Es ist aber ebenso denkbar, dass das Greifersystem 1 eine andere Anzahl an Greifervorrichtungen 10, 11, 12, 13 aufweist. In der in Figur 2 gezeigten Ausführungsform umfasst jede der vier Greifervorrichtungen 10, 11, 12, 13 eine Längenkompensation 3, 3', 3", 3‴ und jede der vier Greifervorrichtungen 10, 11, 12, 13 eine Feststelleinheit 4, 4', 4", 4‴. Die Feststelleinheiten 4, 4', 4" ,4‴sind jeweils derart ausgebildet, dass mithilfe der jeweiligen Feststelleinheit 4, 4', 4", 4‴ die jeweilige (also zu der gleichen Greifervorrichtung 10, 11, 12, 13 zugehörige) Längenkompensation 3, 3', 3", 3‴ greifbar und feststellbar bzw. fixierbar ist. Die Greifervorrichtungen 10, 11, 12, 13 sind an einem Zangenträger 8 angeordnet, insbesondere mittels Führungen 9. Die Anordnung der Greifervorrichtungen 10, 11, 12, 13 an dem Zangenträger 8 ist dabei derart ausgestaltet, dass eine mechanische Kraft (ausgeübt durch einen Lebensmittelriegel 6, 6', 6", 6‴), die auf die Längenkompensationen 3, 3', 3", 3‴ der Greifervorrichtungen 10, 11, 12, 13 wirkt, an den Zangenträger 8 weitergegeben wird, also auch an dem Zangenträger 8 anliegt. Am Zangenträger 8 liegt somit die Summe der Kräfte, die auf die einzelnen Längenkompensationen 3, 3', 3", 3‴ wirken, an. Jeweils ein Lebensmitteilriegel 6, 6', 6", 6‴ und eine Greifervorrichtung 10, 11, 12, 13 sind in einer jeweiligen Spur 20, 20', 20", 20‴ angeordnet, wobei die Spuren 20, 20', 20", 20‴ eine Haupterstreckungsrichtung 100 (gekennzeichnet durch den Pfeil 100) aufweisen. Es ist denkbar, dass die Spuren 20, 20', 20", 20‴ nicht physisch als Teil des Greifersystems 1 und/oder einer Aufschneidevorrichtung ausgebildet sind, sondern lediglich der Veranschaulichung der Zuordnung der Lebensmittelriegel 6, 6', 6", 6‴ und der jeweiligen Greifervorrichtung 10, 11, 12, 13 dienen. In einem ersten Schritt werden die Greifervorrichtungen 10, 11, 12, 13 auf die jeweiligen Lebensmittelriegel 6, 6', 6", 6‴ zubewegt, insbesondere durch Mittel zum Antrieb und/oder durch die Längenkompensationen 3, 3', 3", 3‴ und insbesondere in Richtung der Haupterstreckungsrichtung 100 der Spuren 20, 20', 20", 20‴. Sobald sich ein mechanischer Kontakt zwischen einem Lebensmittelriegel 6, 6', 6", 6‴ und der in seiner Spur 20, 20', 20", 20‴ angeordneten Greifervorrichtung 10, 11, 12, 13 einstellt, steigt die auf die entsprechende Längenkompensation 3, 3', 3", 3‴ wirkende Kraft (und damit auch die gesamte am Zangenträger 8 anliegende Kraft). Die auf die jeweilige Längenkompensation 3, 3', 3", 3‴ wirkende jeweilige Kraft oder die gesamte am Zangenträger 8 anliegende Kraft kann durch Mittel zur Detektion und/oder Auswertung der auf die jeweilige Längenkompensation 3, 3', 3", 3‴ wirkenden jeweiligen Kraft, welche Teil des Greifsystems 1 sind, gemessen und/oder ausgewertet werden. Für die auf die jeweilige Längenkompensation 3, 3', 3", 3‴ wirkende jeweilige Kraft oder die gesamte am Zangenträger 8 anliegende Kraft kann ein (oder mehrere einzelne) Schwellenwert festgelegt werden. Die Wahl eines passenden bzw. optimalen Schwellenwertes hängt typischerweise von der stofflichen Zusammensetzung, der Festigkeit und potentiell der Geometrie der Lebensmittelriegel 6, 6', 6", 6‴ ab. In einem zweiten Schritt überschreitet eine der (oder alle der) auf die jeweilige Längenkompensation 3, 3', 3", 3‴ wirkende jeweilige Kraft oder die gesamte am Zangenträger 8 anliegende Kraft den Schwellenwert. Diese Überschreitung des Schwellenwerts wird im zweiten Schritt unter Zuhilfenahme des Mittels zur Detektion und/oder Auswertung der auf die jeweilige Längenkompensation wirkenden jeweiligen Kraft gemessen und festgestellt/ausgewertet. Bei der Überschreitung des Schwellenwertes stellt die jeweilige Greifervorrichtung 10, 11, 12, 13 den jeweiligen Lebensmittelriegel 6, 6', 6", 6‴ fest (bzw. greift ihn, beispielsweise durch Greifer, die in den Lebensmittelriegel 6, 6', 6", 6‴ eingebracht werden oder auch durch einen pneumatischen Greifer oder ein anderes Greifverfahren). Ebenso bei der Überschreitung des Schwellenwertes (bzw. ausgelöst in Folge der Überschreitung des Schwellenwertes), stellt die jeweilige Feststelleinheit 4, 4', 4" ,4‴die jeweilige Längenkompensation 3, 3', 3", 3‴ der jeweiligen Greifervorrichtung 10, 11, 12, 13 fest bzw. fixiert sie. Dadurch (oder zusätzlich dazu) wird die relative Bewegung (aufeinander zu) zwischen dem jeweiligen Lebensmittelriegel 6, 6', 6", 6‴ und der jeweiligen Greifervorrichtung 10, 11, 12, 13 gestoppt (möglicherweise unter zusätzlicher Beteiligung des jeweiligen Mittels zum Antrieb). Es ist somit möglich, dass jede der Greifervorrichtungen 10, 11, 12, 13 in Kontakt zu dem in ihrer Spur angeordneten Lebensmittelrigel 6, 6', 6", 6‴ gebracht wird, auch für den Fall, dass die Lebensmittelriegel 6, 6', 6", 6‴ unterschiedliche Längen aufweisen, so dass es nicht nötig ist, die Lebensmittelriegel vor dem Greifprozess mittels des Greifersystems 1 zurechtzuschneiden. Es ist dadurch in vorteilhafter Weise möglich, eine erhöhte Automatisierung eines Aufschneideprozesses mittels einer Aufschneidevorrichtung, die ein erfindungsgemäßes Greifersystem 1 umfasst, zu ermöglichen und gleichzeitig Kosten und Prozesszeit zu sparen.

### Bezugszeichenliste

- 1: Greifersystem
- 3, 3', 3", 3‴: Längenkompensation
- 4, 4', 4", 4‴: Feststelleinheit
- 6, 6', 6", 6‴: Lebensmittelriegel
- 8: Zangenträger
- 9: Führung
- 10, 11, 12, 13: Greifervorrichtung
- 20, 20', 20", 20‴: Spur
- 30: Längenunterschied
- 40: Schnittkannte
- 100: Haupterstreckungsrichtung

## Patentansprüche

1. Greifersystem (1) zum Greifen von aufzuschneidenden Lebensmittelriegeln (6, 6', 6", 6‴), wobei das Greifersystem (1) mindestens zwei Greifervorrichtungen (10, 11, 12, 13) aufweist, **dadurch gekennzeichnet, dass** mindestens eine der Greifervorrichtungen (10, 11, 12, 13) eine Längenkompensation (3, 3', 3", 3‴) aufweist, wobei die mindestens eine der Greifervorrichtungen (10, 11, 12, 13) eine Feststelleinheit (4, 4', 4", 4‴) aufweist, wobei die Feststelleinheit (4, 4', 4" ,4‴) derart ausgebildet ist, dass mithilfe der Feststelleinheit (4, 4', 4", 4‴) die Längenkompensation (3, 3', 3", 3‴) feststellbar ist, wobei das Greifersystem (1) mindestens ein Mittel zur Auswertung der auf die jeweilige Längenkompensation (3, 3', 3", 3‴) wirkenden jeweiligen Kraft aufweist, wobei ein Schwellenwert für die jeweilige Kraft festlegbar ist, wobei die Greifervorrichtungen (10, 11, 12, 13) jeweils derart ausgebildet sind, dass im Falle der Überschreitung des Schwellenwertes durch die jeweilige Kraft mithilfe der Greifervorrichtungen (10, 11, 12, 13) mindestens der jeweilige Lebensmittelriegel (6, 6', 6", 6‴) festgestellt ist und die jeweilige Feststelleinheit (4, 4', 4", 4‴) die jeweilige Längenkompensation (3, 3', 3", 3‴) der jeweiligen Greifervorrichtung (10, 11, 12, 13) feststellt.

2. Greifersystem (1) nach Anspruch 1, wobei das Greifersystem (1) eine Vielzahl von Greifervorrichtungen (10, 11, 12, 13) aufweist, insbesondere zwei oder drei oder vier oder zehn Greifervorrichtungen (10, 11, 12, 13).

3. Greifersystem (1) nach einem vorhergehenden Anspruch, wobei die Greifervorrichtungen (10, 11, 12, 13) jeweils eine Längenkompensation (3, 3', 3", 3‴) und eine Feststelleinheit (4, 4', 4", 4‴) aufweisen, wobei die Feststelleinheiten (4, 4', 4", 4‴) jeweils derart ausgebildet sind, dass mithilfe der jeweiligen Feststelleinheit (4, 4', 4", 4‴) die jeweilige Längenkompensation (3, 3', 3", 3‴) der jeweiligen Greifervorrichtung (10, 11, 12, 13) feststellbar ist.

4. Greifersystem (1) nach einem der vorhergehenden Ansprüche, wobei die Greifervorrichtungen (10,11,12,13) jeweils in separaten Spuren (20, 20', 20", 20‴) angeordnet sind, wobei die Spuren (20, 20', 20", 20‴) derart ausgebildet sind, dass die Spuren (20, 20', 20", 20‴) mit jeweils mindestens einem Lebensmittelriegel (6, 6', 6", 6‴) bestückbar sind.

5. Greifersystem (1) nach einem vorhergehenden Ansprüche, wobei den Greifervorrichtungen (10, 11, 12,1 3) jeweils Mittel zum Antrieb in eine Haupterstreckungsrichtung (100) der Spuren zugeordnet sind oder wobei die Greifervorrichtungen (10, 11, 12, 13) jeweils Mittel zum Antrieb in eine Haupterstreckungsrichtung (100) der Spuren (20, 20', 20", 20‴) umfassen, wobei die Greifervorrichtungen (10, 11, 12, 13) und die jeweiligen Lebensmittelriegel (6, 6', 6", 6‴) unter Zuhilfenahme der jeweiligen Mittel zum Antrieb aufeinander zu bewegbar sind, wobei insbesondere die Mittel zum Antrieb die jeweiligen Längenkompensationen (3, 3', 3", 3‴) umfassen oder wobei insbesondere die Mittel zum Antrieb die jeweiligen Längenkompensationen (3, 3', 3", 3‴) sind.

6. Greifersystem (1) nach einem der vorhergehenden Ansprüche, wobei die Längenkompensation (3) eine mechanische Feder und/oder eine Gasdruckfeder und/oder eine pneumatische Längenkompensation aufweist, wobei insbesondere die jeweiligen Längenkompensationen (3, 3', 3", 3‴) der jeweiligen Greifervorrichtungen (10, 11, 12, 13) jeweils eine mechanische Feder und/oder eine Gasdruckfeder und/oder eine pneumatische Längenkompensation aufweisen.

7. Greifersystem (1) nach einem der vorhergehenden Ansprüche, wobei die Greifervorrichtungen (10, 11, 12, 13) an einem Zangenträger (8) angeordnet sind.

8. Greifrsystem (1) nach Anspruch 7, wobei der Zangenträger (8) eine Displayvorrichtung aufweist oder wobei dem Zangenträger (8) eine Displayvorrichtung zugeordnet ist, wobei unter Zuhilfenahme der Displayvorrichtung der Schwellenwert einstellbar ist.

9. Greifersystem (1) nach einem der vorhergehenden Ansprüche, wobei die Greifervorrichtungen (10, 11, 12, 13) jeweils mindestens eine Führung (9) aufweisen.

10. Aufschneidevorrichtung zum Aufschneiden von Lebensmittelriegeln (6, 6', 6", 6‴), wobei die Aufschneidevorrichtung mindestens eine Produktzuführung zum Zuführen der Lebensmittelriegel (6, 6', 6", 6‴) und ein Greifersystem (1) gemäß einem der Ansprüche 1 bis 8 umfasst.

11. Verfahren zum Greifen von aufzuschneidenden Lebensmittelriegeln (6, 6', 6", 6‴) mit einem Greifersystem (1) nach einem der Ansprüche 1 bis 9, wobei das Greifersystem (1) mindestens zwei Greifervorrichtungen (10, 11, 12, 13) aufweist, wobei mindestens eine der Greifervorrichtungen (10, 11, 12, 13) eine Längenkompensation (3, 3', 3", 3‴) aufweist, wobei die mindestens eine Greifervorrichtungen (10, 11, 12, 13) eine Feststelleinheit (4, 4', 4", 4‴) aufweist, wobei die Feststelleinheit (4, 4', 4", 4‴) derart ausgebildet ist, dass mithilfe der Feststelleinheit (4, 4', 4", 4‴) die Längenkompensation (3, 3', 3", 3‴) feststellbar ist, wobei das Greifersystem (1) mindestens ein Mittel zur Detektion und/oder Auswertung der auf die jeweilige Längenkompensation (3, 3', 3", 3‴) wirkenden jeweilige Kraft aufweist, wobei ein Schwellenwert für die jeweilige Kraft festgelegt wird, wobei in einem auf den ersten Schritt folgenden zweiten Schritt - unter Zuhilfenahme des Mittels zur Auswertung der auf die jeweilige Längenkompensation (3, 3', 3", 3‴) wirkenden Kraft - eine Überschreitung des Schwellenwertes durch die jeweilige Kraft detektiert wird, wobei bei der Überschreitung des Schwellenwertes:
--- mithilfe der Greifervorrichtungen (10, 11, 12, 13) der jeweilige Lebensmittelriegel (6, 6', 6", 6‴) festgestellt ist und
--- die jeweilige Feststelleinheit (4, 4', 4", 4‴) die jeweilige Längenkompensation (3, 3', 3", 3‴) der jeweiligen Greifervorrichtung (10, 11, 12, 13) feststellt.

12. Verfahren nach Anspruch 11, wobei den Greifervorrichtungen (10, 11, 12, 13) jeweils Mittel zum Antrieb in eine Haupterstreckungsrichtung (100) der Spuren zugeordnet sind oder wobei die Greifervorrichtungen (10, 11, 12, 13) jeweils Mittel zum Antrieb in eine Haupterstreckungsrichtung (100) der Spuren (20, 20', 20", 20‴) umfassen, wobei sich die Greifervorrichtungen (10, 11, 12, 13) und die jeweiligen Lebensmittelriegel (6,6',6",6‴) in einem ersten Schritt unter Zuhilfenahme der Mittel zum Antrieb aufeinander zubewegen, wobei insbesondere die Mittel zum Antrieb die jeweiligen Längenkompensationen (3, 3', 3", 3‴) umfassen oder wobei insbesondere Mittel zum Antrieb die jeweiligen Längenkompensationen (3, 3', 3", 3‴) sind.

## Claims

1. Gripper system (1) for gripping blocks of food (6, 6', 6", 6‴) to be sliced, wherein the gripper system (1) has at least two gripper devices (10, 11, 12, 13), **characterized in that** at least one of the gripper devices (10, 11, 12, 13) has a length-compensation means (3, 3', 3", 3‴), wherein the at least one of the gripper devices (10, 11, 12, 13) has a fixing unit (4, 4', 4", 4‴), wherein the fixing unit (4, 4', 4", 4‴) is designed in such a way that, with the aid of the fixing unit (4, 4', 4", 4‴), the length-compensation means (3, 3', 3", 3‴) is able to be fixed in place, wherein the gripper system (1) has at least one means for evaluating the respective force acting on the respective length-compensation means (3, 3', 3", 3‴), wherein a threshold value for the respective force is able to be defined, wherein the gripper devices (10, 11, 12, 13) are each designed in such a way that, if the threshold value is exceeded by the respective force, at least the respective block of food (6, 6', 6", 6‴) is fixed in place with the aid of the gripper devices (10, 11, 12, 13) and the respective fixing unit (4, 4', 4", 4‴) fixes the respective length-compensation means (3, 3', 3", 3‴) of the respective gripper device (10, 11, 12, 13) in place.

2. Gripper system (1) according to Claim 1, wherein the gripper system (1) has a multiplicity of gripper devices (10, 11, 12, 13), in particular two or three or four or ten gripper devices (10, 11, 12, 13).

3. Gripper system (1) according to the preceding claim, wherein the gripper devices (10, 11, 12, 13) each have a length-compensation means (3, 3', 3", 3‴) and a fixing unit (4, 4', 4", 4‴), wherein the fixing units (4, 4', 4", 4‴) are each designed in such a way that, with the aid of the respective fixing unit (4, 4', 4", 4‴), the respective length-compensation means (3, 3', 3", 3‴) of the respective gripper device (10, 11, 12, 13) is able to be fixed in place.

4. Gripper system (1) according to one of the preceding claims, wherein the gripper devices (10, 11, 12, 13) are each arranged in separate tracks (20, 20', 20", 20‴), wherein the tracks (20, 20`, 20", 20‴) are designed in such a way that the tracks (20, 20', 20", 20‴) are able to be filled with in each case at least one block of food (6, 6', 6", 6‴).

5. Gripper system (1) according to one of the preceding claims, wherein the gripper devices (10, 11, 12, 13) are each assigned means for driving in a main extent direction (100) of the tracks, or wherein the gripper devices (10, 11, 12, 13) each comprise means for driving in a main extent direction (100) of the tracks (20, 20', 20", 20‴), wherein the gripper devices (10, 11, 12, 13) and the respective blocks of food (6, 6`, 6", 6‴) are movable towards one another with the aid of the respective means for driving, wherein in particular the means for driving comprise the respective length-compensation means (3, 3', 3", 3‴), or wherein in particular the means for driving are the respective length-compensation means (3, 3', 3", 3‴).

6. Gripper system (1) according to one of the preceding claims, wherein the length-compensation means (3) has a mechanical spring and/or a gas-pressure spring and/or a pneumatic length-compensation means, wherein in particular the respective length-compensation means (3, 3', 3", 3‴) of the respective gripper devices (10, 11, 12, 13) each have a mechanical spring and/or a gas-pressure spring and/or a pneumatic length-compensation means.

7. Gripper system (1) according to one of the preceding claims, wherein the gripper devices (10, 11, 12, 13) are arranged on a tongs carrier (8).

8. Gripper system (1) according to Claim 7, wherein the tongs carrier (8) has a display device, or wherein the tongs carrier (8) is assigned a display device, wherein the threshold valve is able to be set with the aid of the display device.

9. Gripper system (1) according to one of the preceding claims, wherein the gripper devices (10, 11, 12, 13) each have at least one guide (9).

10. Slicing device for slicing blocks of food (6, 6', 6", 6‴), wherein the slicing device comprises at least one product feed for feeding the block of food (6, 6', 6", 6‴) and a gripper system (1) according to one of Claims 1 to 8.

11. Method for gripping blocks of food (6, 6', 6", 6‴) to be sliced by way of a gripper system (1) according to one of Claims 1 to 9, wherein the gripper system (1) has at least two gripper devices (10, 11, 12, 13), wherein at least one of the gripper devices (10, 11, 12, 13) has a length-compensation means (3, 3', 3", 3‴), wherein the at least one of the gripper devices (10, 11, 12, 13) has a fixing unit (4, 4', 4", 4‴), wherein the fixing unit (4, 4', 4", 4‴) is designed in such a way that, with the aid of the fixing unit (4, 4', 4", 4‴), the length-compensation means (3, 3', 3", 3‴) is able to be fixed in place, wherein the gripper system (1) has at least one means for detecting and/or evaluating the respective force acting on the respective length-compensation means (3, 3', 3", 3‴), wherein a threshold value for the respective force is defined, wherein, in a second step, which follows the first step, with the aid of the means for evaluating the force acting on the respective length-compensation means (3, 3', 3", 3‴), exceedance of the threshold value by the respective force is detected, wherein, if the threshold value is exceeded:
--- the respective block of food (6, 6', 6", 6‴) is fixed in place with the aid of the gripper devices (10, 11, 12, 13), and
--- the respective fixing unit (4, 4', 4", 4‴) fixes the respective length-compensation means (3, 3', 3", 3‴) of the respective gripper device (10, 11, 12, 13) in place.

12. Method according to Claim 11, wherein the gripper devices (10, 11, 12, 13) are each assigned means for driving in a main extent direction (100) of the tracks, or wherein the gripper devices (10, 11, 12, 13) each comprise means for driving in a main extent direction (100) of the tracks (20, 20', 20", 20‴), wherein, in a first step, the gripper devices (10, 11, 12, 13) and the respective blocks of food (6, 6', 6", 6‴) move towards one another with the aid of the means for driving, wherein in particular the means for driving comprise the respective length-compensation means (3, 3', 3", 3‴), or wherein in particular the means for driving are the respective length-compensation means (3, 3', 3", 3‴).

## Revendications

1. Système de préhension (1) pour la préhension de barres de produit alimentaire (6, 6', 6", 6‴) à découper, le système de préhension (1) présentant au moins deux dispositifs de préhension (10, 11, 12, 13), **caractérisé en ce qu'**au moins l'un des dispositifs de préhension (10, 11, 12, 13) présente une compensation de longueur (3, 3', 3", 3‴), l'au moins un des dispositifs de préhension (10, 11, 12, 13) présentant une unité de blocage (4, 4', 4'', 4'''), l'unité de blocage (4, 4', 4", 4‴) étant configurée de telle sorte que la compensation de longueur (3, 3', 3", 3''') peut être bloquée à l'aide de l'unité de blocage (4, 4', 4", 4‴), le système de préhension (1) présentant au moins un moyen d'évaluation de la force respective agissant sur la compensation de longueur respective (3, 3', 3", 3‴), une valeur seuil pouvant être fixée pour la force respective, les dispositifs de préhension (10, 11, 12, 13) étant chacun configurés de telle sorte qu'en cas de dépassement de la valeur seuil par la force respective, au moins la barre de produit alimentaire respective (6, 6', 6'', 6''') est bloquée à l'aide des dispositifs de préhension (10, 11, 12, 13) et l'unité de blocage respective (4, 4', 4", 4‴) bloque la compensation de longueur respective (3, 3', 3", 3‴) du dispositif de préhension respectif (10, 11, 12, 13).

2. Système de préhension (1) selon la revendication 1, dans lequel le système de préhension (1) présente une pluralité de dispositifs de préhension (10, 11, 12, 13), notamment deux ou trois ou quatre ou dix dispositifs de préhension (10, 11, 12, 13).

3. Système de préhension (1) selon l'une quelconque des revendications précédentes, dans lequel les dispositifs de préhension (10, 11, 12, 13) présentent chacun une compensation de longueur (3, 3', 3", 3''') et une unité de blocage (4, 4', 4", 4‴), les unités de blocage (4, 4', 4'', 4''') étant respectivement configurées de telle sorte que la compensation de longueur respective (3, 3', 3'', 3‴) du dispositif de préhension respectif (10, 11, 12, 13) peut être bloquée à l'aide de l'unité de blocage respective (4, 4', 4", 4‴).

4. Système de préhension (1) selon l'une quelconque des revendications précédentes, dans lequel les dispositifs de préhension (10, 11, 12, 13) sont agencés chacun dans des pistes séparées (20, 20', 20", 20‴), les pistes (20, 20', 20", 20‴) étant configurées de telle sorte que les pistes (20, 20', 20", 20‴) peuvent être garnies chacune d'au moins une barre de produit alimentaire (6, 6', 6", 6‴).

5. Système de préhension (1) selon l'une quelconque des revendications précédentes, dans lequel des moyens d'entraînement dans une direction d'extension principale (100) des pistes sont respectivement associés aux dispositifs de préhension (10, 11, 12, 13) ou dans lequel les dispositifs de préhension (10, 11, 12, 13) comprennent respectivement des moyens d'entraînement dans une direction d'extension principale (100) des pistes (20, 20', 20", 20‴), les dispositifs de préhension (10, 11, 12, 13) et les barres de produit alimentaire respectives (6, 6', 6'', 6''') pouvant être déplacés les uns vers les autres à l'aide des moyens d'entraînement respectifs, les moyens d'entraînement comprenant notamment les compensations de longueur respectives (3, 3', 3", 3‴) ou les moyens d'entraînement étant notamment les compensations de longueur respectives (3, 3', 3'', 3''').

6. Système de préhension (1) selon l'une quelconque des revendications précédentes, dans lequel la compensation de longueur (3) présente un ressort mécanique et/ou un ressort à pression de gaz et/ou une compensation de longueur pneumatique, les compensations de longueur respectives (3, 3', 3", 3‴) des dispositifs de préhension respectifs (10, 11, 12, 13) présentant notamment chacune un ressort mécanique et/ou un ressort à pression de gaz et/ou une compensation de longueur pneumatique.

7. Système de préhension (1) selon l'une quelconque des revendications précédentes, dans lequel les dispositifs de préhension (10, 11, 12, 13) sont agencés sur un support de pince (8).

8. Système de préhension (1) selon la revendication 7, dans lequel le support de pince (8) présente un dispositif d'affichage ou dans lequel un dispositif d'affichage est associé au support de pince (8), la valeur seuil pouvant être réglée à l'aide du dispositif d'affichage.

9. Système de préhension (1) selon l'une quelconque des revendications précédentes, dans lequel les dispositifs de préhension (10, 11, 12, 13) présentent chacun au moins un guide (9).

10. Dispositif de découpe pour découper des barres de produit alimentaire (6, 6', 6", 6‴), le dispositif de découpe comprenant au moins une amenée de produit pour amener les barres de produit alimentaire (6, 6', 6'', 6''') et un système de préhension (1) selon l'une quelconque des revendications 1 à 8.

11. Procédé de préhension de barres de produit alimentaire (6, 6', 6", 6‴) à découper avec un système de préhension (1) selon l'une quelconque des revendications 1 à 9, dans lequel le système de préhension (1) présente au moins deux dispositifs de préhension (10, 11, 12, 13), dans lequel au moins l'un des dispositifs de préhension (10, 11, 12, 13) présente une compensation de longueur (3, 3', 3", 3‴), l'au moins un dispositif de préhension (10, 11, 12, 13) présentant une unité de blocage (4, 4', 4", 4‴), l'unité de blocage (4, 4', 4", 4‴) étant configurée de telle sorte que la compensation de longueur (3, 3', 3'', 3''') peut être bloquée à l'aide de l'unité de blocage (4, 4', 4", 4‴), le système de préhension (1) présentant au moins un moyen de détection et/ou d'évaluation de la force respective agissant sur la compensation de longueur respective (3, 3', 3", 3‴), une valeur seuil étant fixée pour la force respective, un dépassement de la valeur seuil par la force respective étant détecté dans une deuxième étape suivant la première
- à l'aide du moyen d'évaluation de la force agissant sur la compensation de longueur respective (3, 3', 3", 3'''), lors du dépassement de la valeur seuil :
- la barre de produit alimentaire respective (6, 6', 6'', 6''') étant bloquée à l'aide des dispositifs de préhension (10, 11, 12, 13) et
- l'unité de blocage respective (4, 4', 4", 4‴) bloquant la compensation de longueur respective (3, 3', 3'', 3''') du dispositif de préhension respectif (10, 11, 12, 13).

12. Procédé selon la revendication 11, dans lequel les dispositifs de préhension (10, 11, 12, 13) sont associés chacun à des moyens d'entraînement dans une direction d'extension principale (100) des pistes ou dans lequel les dispositifs de préhension (10, 11, 12, 13) comprennent chacun des moyens d'entraînement dans une direction d'extension principale (100) des pistes (20, 20', 20", 20‴), les dispositifs de préhension (10, 11, 12, 13) et les barres de produit alimentaire respectives (6, 6', 6", 6''') se déplaçant les uns vers les autres dans une première étape à l'aide des moyens d'entraînement, les moyens d'entraînement comprenant notamment les compensations de longueur respectives (3, 3', 3'', 3''') ou les moyens d'entraînement étant notamment les compensations de longueur respectives (3, 3' 3", 3‴).
